# EUROPÄISCHE PATENTSCHRIFT

(11) **EP 2 788 273 B1**
(45) Veröffentlichungstag und Bekanntmachung des Hinweises auf die Patenterteilung: **24.02.2021**
(21) Anmeldenummer: 12762218.1
(22) Anmeldetag: 15.09.2012
(51) Int. Cl.: B67C 3/00, B67C 3/20

(54) **FÜLLMASCHINE**
FILLING MACHINE
MACHINE DE REMPLISSAGE

(30) Priorität: 08.12.2011 DE 102011120425
(43) Veröffentlichungstag der Anmeldung: 15.10.2014
(73) Patentinhaber: KHS GmbH, 44143 Dortmund (DE)
(72) Erfinder: LORENZ, Jonathan, 55545 Bad Kreuznach (DE); FAHLDIECK, Andreas, 55743 Idar-Oberstein (DE)
(86) Internationale Anmeldenummer: PCT/EP2012/003865
(87) Internationale Veröffentlichungsnummer: WO 2013/083209

(56) Entgegenhaltungen:
- WO-A1-2006/077050
- DE-A1-102007 014 639
- FR-A1- 2 770 292
- JP-A- 2001 031 193

## Beschreibung

Die Erfindung bezieht sich auf eine Füllmaschine gemäß Oberbegriff Patentanspruch 1 zum Füllen von Behältern mit einem Füllgut, insbesondere in Form eines flüssigen oder pasteusen oder rieselfähigen Produktes.

Eine Füllmaschine ist bekannt (EP 1512663 A1). Die bekannte Füllmaschine ist als Füllmaschine umlaufender Bauart ausgebildet, und zwar mit mehreren Füllpositionen an einem um eine vertikale Maschinenachse umlaufend antreibbaren Rotor. Die Füllpositionen, die jeweils ein Füllelement aufweisen, sind zur Verarbeitung von Behältern unterschiedlicher Art und/oder Größe und/oder Form sowie auch für eine CIP-Reinigung und/oder CIP-Desinfektion ausgebildet. Hierfür sind jedem Füllelement bzw. jeder Füllposition mehrere unterschiedliche Behälterträger sowie auch eine Spülkappe zugeordnet, und zwar an einem achsgleich mit der Maschinenachse angeordneten Tragring. Dieser Tragring ist am Rotor so vorgesehen, dass er mit dem Rotor synchron und gleichsinnig umläuft.

Zugleich ist der Tragring aber durch Drehen oder Schwenken um die Maschinenachse relativ zum Rotor verstellbar, sodass je nach Einstellung des Tragringes an sämtlichen Füllpositionen gleichzeitig von einem ersten Behälterträger auf einen zweiten Behälterträger oder aber auf eine Spülkappe für die CIP-Reinigung und/oder CIP-Desinfektion gewechselt werden kann.

Für ein Füllverfahren, bei dem die in den Behälter einzubringende Menge des Füllgutes über sein Gewicht bzw. über seine Masse bestimmt wird, ist die bekannte Füllmaschine nicht geeignet

Eine zweite Füllmaschine ist aus JP 2001 031193 A bekannt. Diese rotierende Füllmaschine umfasst für jede Füllposition 1 einen Behälterbodenträger 3 mit einer Wägezelle 13, einen Behälterseitenwandträger 14 und einen Behälterhalsträger 17 in Form von Greifern. Zwischen den Greifern 17 gibt es CIP-Kappen 4. Die Füllpositionen oder die Greifer mit den CIP-Kappen können mittels einem Pneumatikzylinder 6 relativ zueinander um einen Einstellschritt verstellt worden, um entweder der jeweilige Greifer oder die jeweilige CIP-Kappe unter die jeweilige Füllposition zu bringen. Die jeweilige CIP-Kappe kann nach dieser Verstellung mittels eine Hebevorrichtung 25 dicht auf die jeweilige Füllposition angebracht werden.

Aufgabe der Erfindung ist es, eine Füllmaschine aufzuzeigen, die bei hoher Betriebssicherheit und bei einer schnellen und problemlosen Umstellung von einem Füllbetrieb auf eine CIP-Reinigung und/oder CIP-Desinfektion und/oder bei einem schnellen und problemlosen Formatwechsel ein füllmengengesteuertes Füllen bzw. Einbringen von Füllgut in Behälter mit hoher Genauigkeit ermöglicht. Zur Lösung dieser Aufgabe ist eine Füllmaschine entsprechend dem Patentanspruch 1 ausgebildet.

"Füllmengengesteuertes Füllen" bedeutet im Sinne der Erfindung, dass das Massengewicht des dem jeweiligen Behälter zugeführten Füllgutes von wenigstens einer Sensoreinheit (Wägezelle) vorzugsweise ständig erfasst und der Füllprozess in Abhängigkeit von einem von der Sensoreinheit erzeugten, gewichtsabhängigen elektrischen Sensorsignal gesteuert wird.

Unter "Formatwechsel" ist im Sinne der Erfindung die Umstellung der Füllmaschine von Behältern eines Typs und/oder einer Größe und/oder einer Form auf Behälter eines anderen Typs und/oder einer anderen Größe und/oder einer anderen Form zu verstehen.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in vereinfachter Darstellung eine Draufsicht auf eine Füllmaschine umlaufender Bauart zum Füllen von Behältern in Form von Flaschen mit einem flüssigen Füllgut;
- Fig. 2: in vereinfachter schematischer Darstellung eine der Füllpositionen der Füllmaschine der Figur 1, zusammen mit einem unter dem Füllelement für ein Freistrahlfüllen angeordneten Behälter;
- Fig. 3: und 4 jeweils in perspektivischer Teildarstellung und in einer Ansicht von unten mehrere an einem Rotor angeordnete Füllelemente, zusammen mit an einem Trägerring vorgesehenen Behälterträgern und Verschließelementen in unterschiedlichen Betriebszuständigen der Füllmaschine.

Die in den Figuren allgemein mit 1 bezeichnete Füllmaschine dient zum Füllen von Behältern 2 in Form von Flaschen mit einem Füllgut, d.h. bei der dargestellten Ausführungsform mit einem flüssigen Füllgut, z.B. Getränk.

Die Füllmaschine 1 ist als Füllmaschine umlaufender Bauart ausgeführt, und zwar mit einem um eine vertikale Maschinenachse MA umlaufend antreibbaren Rotor 3, an dessen Umfang in gleichmäßigen Winkelabständen und in dem selben radialen Abstand von der Maschinenachse MA eine Vielzahl von Füllpositionen 4 vorgesehen. Die zu füllenden Behälter 2 werden dem Rotor 3 bzw. den dortigen Füllpositionen 4 über einen Behältereinlauf 5 (Einlaufstern) zugeführt. Die gefüllten Behälter werden dem Rotor 3 bzw. der jeweiligen Füllposition 4 an einem Behälterauslauf 6 (Auslaufstern) entnommen (Pfeil C).

Die Füllpositionen 4 umfassen jeweils ein Füllelement 7 und wenigstens zwei unterschiedliche Behälterträger 8, an welchen der jeweilige Behälter 2 während des Füllens an einem unterhalb der Behältermündung ausgebildeten Behälterflansch hängend gehalten ist, und zwar derart, dass sich der Behälter 2 mit seiner Mündung in vertikaler Richtung unterhalb einer Abgabeöffnung 9 des Füllelementes 7 befindet, über die das Füllgut dem Behälter 2 während des Füllens zufließt. Die Behälterträger 8 sind beispielsweise zangenartig ausgebildet, auf jeden Fall aber an den Halsringdurchmesser angepasst, den der jeweilige Behälter 2 im Bereich eines Halsringes oder Mündungsflansches aufweist. Bei der dargestellten Ausführungsform erfolgt das Füllen der Behälter 2 im freien Strahl (Freistrahlfüllen), wobei die Behältermündung von der Abgabeöffnung 7 beabstandet ist.

Am Rotor 3 ist auch ein Ringkessel 10 vorgesehen, der während des Füllbetriebes mit dem flüssigen Füllgut zumindest teilgefüllt ist, und zwar unter Ausbildung eines oberen Gasraumes und eines unteren Flüssigkeitsraumes, mit dem sämtliche Füllelemente 7 der Füllmaschine 1 verbunden sind.

Das Füllen der Behälter 2 erfolgt füllmengengesteuert. Hierfür ist jeder Behälterträger 8 an einer Wägezelle 11 vorgesehen, die wenigstens ein von dem Massengewicht des jeweiligen Behälters abhängiges elektrisches Messsignal an eine Steuereinrichtung, beispielsweise an einen Prozessrechner der Füllmaschine 1 liefert, und zwar zur Steuerung des der betreffenden Füllposition 4 zugeordneten Füllelementes 7. Im Detail erfolgt die Steuerung der Füllelemente 7 beispielsweise derart, dass der jeweilige Füllprozesse dann eingeleitet, d.h. das betreffende Füllelement 7 dann geöffnet wird, wenn diese Füllposition 4 nach dem Passieren des Behältereinlaufs 5 eine vorgegebene Winkelstellung der Drehbewegung des Rotors 3 erreicht hat. Das Schließen des Füllelementes 7 erfolgt zumindest im störungsfreien Betrieb dann, wenn die erforderliche Menge Füllgut in den Behälter 2 eingebracht ist, d.h. der Behälter 2 das erforderliche Massengewicht aufweist oder bevorzugt die Gewichtszunahme zwischen dem leeren Behälter 2 vor dem Einleiten des Füllprozesses und dem Gewicht des Behälters 2 nach dem Einleiten des Füllprozesses einen vorgegebenen Sollwert erreicht hat, und dementsprechend die zugehörige Wägezelle 11 ein dieser Soll-Füllgutmenge entsprechendes Signal an die Steuerrechner liefert.

Die Besonderheit der Füllmaschine 1 besteht darin, dass die Wägezellen 11 mit ihren Behälterträgern 8 an einem gemeinsamen Träger 12 in Form eines Tragrings vorgesehen sind, der mit seiner Ringachse achsgleich mit der vertikalen Maschinenachse MA angeordnet ist, und dass am Umfang des Trägers 12 jeweils zwischen zwei in einer Tragringumfangsrichtung aufeinander folgenden Behälterträgern 8 jeweils ein Verschließelement 13 vorgesehen ist, mit dem die Abgabeöffnung 9 und ein diese Abgabeöffnung aufweisender Spülraum 14 an der Unterseite des Füllelementes 7 für eine CIP-Reinigung und/oder CIP-Desinfektion der Füllmaschine 1 und dabei insbesondere der produktführenden Bereiche dieser Maschine dicht verschlossen werden können. Der Träger 12 ist antriebsmäßig mit dem Rotor 3 verbunden, sodass dieser synchron und gleichsinnig mit dem Rotor 3 umläuft. Zusätzlich ist der Träger 12 aber um einen Winkelbetrag, der dem Teilungsabstand zwischen dem einer Füllposition 4 zugeordneten Behälterträger 8 und dem dieser Füllposition zugeordneten Verschließelement 13 entspricht, d.h. bei der dargestellten Ausführungsform um einen Winkelbetrag, der dem halben Teilungsabstand der Füllelemente 7 am Umfang des Rotors 3 entspricht relativ zum Rotor 3 in Drehrichtung A sowie entgegen dieser Drehrichtung verstellbar. In einer Einstellung des Trägers 12 befindet sich somit während des Füllbetriebes unter jedem Füllelement 7 der diesem zugeordnete Behälterträger 8. In einer zweiten Einstellung des Trägers 12 befindet sich unter jedem Füllelement 7 das diesem zugeordnete Verschließelement 13, welches das Füllelement 7 im Bereich seiner Abgabeöffnung 9 und den dortigen Spülraum 14 dicht verschließt. Um dies zu erreichen, ist der Träger 12 bei der dargestellten Ausführungsform nicht nur um die Maschinenachse MA drehbar bzw. schwenkbar, sondern vorzugsweise zugleich auch in Richtung der Maschinenachse MA anhebbar und absenkbar, sodass die Verschließelemente 13 in der zweiten Einstellung des Trägers 12 und bei angehobenem Träger 12 den Spülraum 14 abdichtend gegen die Unterseite des jeweiligen Füllelementes 7 angepresst anliegen (Figur 4).

Jedem Füllelement 7 ist bei der dargestellten Ausführungsform somit ein Behälterträger 8 und ein Verschließelement 13 zugeordnet. Weiterhin sind die Verschließelemente 13 jeweils in der Mitte zwischen zwei in Umfangsrichtung des Trägers 12 aufeinander folgenden Behälterträgern 8 vorgesehen, sodass der Teilungsabstand zwischen dem einer Füllposition 4 zugeordneten Behälterträger 8 und dem dieser Füllposition 4 zugeordneten Verschließelement 13 gleich dem halben Teilungsabstand der Füllelemente 7 am Umfang des Rotors 3 ist.

Der Träger 12 besteht bei der dargestellten Ausführungsform aus einem oberen Tragringabschnitt 12.1 und einem unteren Tragringabschnitt 12.2, die in Richtung der Maschinenachse MA gegeneinander versetzt mit ihren Oberflächenseite jeweils in Ebenen senkrecht zur Maschinenachse MA angeordnet sind und diese Maschinenachse konzentrisch umschließen und die über einen Tragringabschnitt 12.3 miteinander verbunden sind. Der Träger 12 ist mit seinen Tragringabschnitten 12.1, 12.2, 12.3 und mit fingerartigen Vorsprünge 12.1.1 einstückig hergestellt, die am oberen Tragringabschnitt 12.1 vorgesehen über dessen Außenumfang bezogen auf die Maschinenachse MA radial wegstehen. Auch andere Ausführungen des Trägers 12 sind möglich.

Bei der dargestellten Ausführungsform bestehen die Wägezellen 11 jeweils im Wesentlichen aus einem oberen Balken 11.1 und aus einem unteren Balken 11.2, die mit ihrer Längserstreckung radial in Bezug auf die Maschinenachse MA orientiert und die über einen elastischen verformbaren Körper 11.3 miteinander verbunden sind. Am oberen Balken ist der jeweilige Behälterträger 8 befestigt. Der untere Balken 11.2 ist an der den Füllelementen 7 zugewandten Oberseite des unteren Tragringabschnittes 12.2 befestigt. Über Sensoren 11.3, die in den Figuren allgemein mit 11.4 bezeichnet sind, wird die vom Massengewicht der Behälter 2 abhängige Änderung der Lage des oberen Balkens 11.1 relativ zum unteren Balken 11.2 und damit die in den jeweiligen Behälter 2 eingebrachte Füllgutmenge erfasst, und zwar durch Verarbeitung der von den Sensoren 11.3 gelieferten elektrischen Messsignale.

Die Verschließelemente 13 sind bei der dargestellten Ausführungsform plattenförmig, d.h. als Verschließplatten ausgebildet und an der den Füllelementen 7 zugewandten Oberseite der fingerartigen Vorsprünge 12.1.1 des oberen Tragringabschnittes 12.1 vorgesehen oder von diesen Vorsprüngen gebildet. Weiterhin sind die Verschließelemente 13 jeweils mit einem als Dichtung wirkenden Belag an der Plattenoberseite ausgestattet, sodass bei gegen die Füllelemente 7 angepresst anliegenden Verschließelementen 13 ein dichter Abschluss insbesondere auch der Spülräume 14 gewährleistet ist. Die Verschließelemente 13 können auch kappenartig ausgebildet sein, und zwar insbesondere dann, wenn die Füllelemente 7 im Bereich ihrer Abgabeöffnungen 9 den Spülraum 14 nicht aufweisen.

Durch die vorbeschriebene Ausbildung ist es möglich geworden, bei der Füllmaschine 1 für ein füllmengengesteuertes Füllen von Behältern 2 unter Verwendung von Wägezellen 11 zugleich Verschließelemente 13 vorzusehen, die für sämtliche Füllpositionen 4 gemeinsam zwischen einer die Füllelemente 7 bzw. deren Spülräume 14 nicht verschließenden und einer die Füllelemente bzw. deren Spülräume 14 verschließenden Position bewegbar sind. Hierbei ist zu beachten, dass die Wägezellen 11 ein relativ großes Bauvolumen aufweisen, sodass insbesondere auch bei einer Vielzahl von möglichst dicht aneinander anschließenden Füllelementen 7 nur ein geringer Bauraum für die Unterbringung von Verschließelementen verbleibt, was in verstärktem Maße für kleinere Füllmaschinen mit einem im Durchmesser reduzierten Rotor 3 gilt. Durch die Anordnung der Verschließelemente 13 am Träger 12 bzw. an den fingerartigen Vorsprünge 12.1.1 und die Befestigung der Wägezellen 11 an dem unteren Tragringabschnitt 12.2 bzw. unterhalb des Niveaus der Verschließelemente 13 kann in optimaler Weise derjenige Raum für die Unterbringung bzw. Aufnahme der Verschließelemente 13 während des Füllbetriebes genutzt werden, der sich zwangsläufig durch die Baugröße der Füllelemente 7 und den hieraus resultierenden Teilungsabstand dieser Füllelemente 7 ergibt.

Trotz einer flexiblen und nicht statischen Aufnahme der Wägezellen 11, d.h. trotz der Befestigung der Wägezellen an den schwenkbaren Träger 12 lässt sich dennoch in überraschender Weise auch eine hohe Messgenauigkeit mit den Wägezellen 11 und damit eine hohe Genauigkeit beim Füllen der Behälter 2 erreichen, sodass es insbesondere auch möglich ist, die Füllmaschine 1 als sogenannten "Dosier-Füller" auszubilden oder einzusetzen, bei dem wenigstens zwei unterschiedliche Füllgutkomponenten zeitlich nacheinander in den jeweiligen Behälter 2 eingebracht werden, und zwar entsprechend einer vorgegebenen Rezeptur genau dosiert in Abhängigkeit von den Messsignalen der Wägezellen 11.

Gemäß der vorliegenden Erfindung ist an jeder Füllposition 4 wenigstens ein weiteres Funktionselement an dem für sämtliche Füllpositionen gemeinsamen Träger 12 angeordnet, und zwar einen weiteren Behälterträger 8. Für sämtliche jeder Füllposition 4 zugeordnete Behälterträger 8, die am Umfang des Trägers 12 um einen Drehschritt dieses Ringes gegeneinander versetzt vorgesehen sind, ist dann entweder eine gemeinsame Wägezelle 11 oder jeweils eine eigenständige Wägezelle 11 vorgesehen. Die jeder Füllposition 4 zugeordneten Behälterträger 8 sind dabei an unterschiedliche Behältertypen und/oder Behältergrößen und/oder an unterschiedliche Halsringdurchmesser der Behälter und/oder an unterschiedliche Arten der Halterung von Behältern angepasst, sodass ein problemloser und schneller Formatwechsel durch Drehen des Trägers 12 gleichzeitig für sämtliche Füllpositionen 4 möglich ist.

Die Erfindung wurde voranstehend an einem Ausführungsbeispiel beschrieben. Es versteht sich, dass zahlreiche Änderungen sowie Abwandlungen möglich sind, ohne dass dadurch der Umfang der nachfolgenden Ansprüche verlassen wird.

### Bezugszeichenliste

- 1: Füllelement
- 2: Behälter
- 3: Rotor
- 4: Füllposition
- 5: Behältereinlauf
- 6: Behälterauslauf
- 7: Füllelement
- 8: Behälterträger
- 9: Abgabeöffnung
- 10: Ringkessel
- 11: Wägezelle
- 11.1, 11.2: Balken
- 11.3: elastischer Körper
- 11.4: elektromechanischer Sensor
- 12: Träger in Form eines Tragrings
- 12.1, 12.2, 12.3: Tragringabschnitt
- 12.1.1: fingerartige Vorsprung
- 13: Verschließelement
- 14: Spülraum
- A: Drehrichtung des Rotors 3
- B, C: Transportrichtung der Behälter 2 vor Behältereinlauf 5 bzw. nach Behälterauslauf 6

## Patentansprüche

1. Füllmaschine zum Füllen von Behältern (2) mit einem Füllgut, mit mehreren an einem umlaufenden Transportelement, beispielsweise am Umfang eines um eine vertikale Maschinenachse umlaufend antreibbaren Rotors (3) ausgebildeten Füllpositionen (4) mit jeweils einem Füllelement (7) zur gesteuerten Abgabe des Füllgutes in einen Behälter (2) sowie mit einem als Behälterträger (8) ausgebildeten Funktionselement, das zusammen mit wenigstens einem weiteren der jeweiligen Füllposition (4) zugeordneten Funktionselement an einem für sämtliche Füllpositionen (4) gemeinsamen Träger (12) in Form eines Tragringes angeordnet ist, der derart gestaltet ist, synchron und gleichsinnig mit dem Transportelement mitbewegt zu werden, aber in Transportrichtung (A) des Transportelementes sowie entgegen dieser Transportrichtung (A) relativ zum Transportelement um einen Einstellschritt verstellbar ist, der dem gegenseitigen Abstand entspricht, den die der jeweiligen Füllposition (4) zugeordneten Funktionselemente in der Transportrichtung (A) von einander aufweisen, wobei der Behälterträger (8) mit einer an dem gemeinsamen Träger (12) befestigten Wägezelle (11) für ein mengegesteuertes Füllen der Behälter (2) ausgestattet ist, wobei der wenigstens eine Behälterträger (8) über die Wägezelle (11) an dem gemeinsamen Träger (12) gehalten ist und wobei jede Füllposition (4) wenigstens zwei unterschiedliche Behälterträger (8) aufweist, und dass jedem Behälterträger (8) eine eigenständige Wägezelle (11) zugeordnet ist, oder dass den Behälterträgern (8) jeder Füllposition (4) eine gemeinsame Wägezelle (11) zugeordnet ist.

2. Füllmaschine nach Anspruch 1, **dadurch gekennzeichnet, dass** wenigstens ein jeder Füllposition (4) zugeordnetes Funktionselement ein Verschließelement (13) zum Verschließen der Füllelemente (7) im Bereich ihrer Abgabeöffnungen (9) ist, beispielsweise in Form einer Verschließplatte oder Verschließkappe.

3. Füllmaschine nach Anspruch 2, **dadurch gekennzeichnet, dass** die Wägezellen (11) unterhalb des Niveaus der Verschließelemente (13) an dem gemeinsamen Träger (12) vorgesehen sind.

4. Füllmaschine nach einem der Ansprüche 2 oder 3, **dadurch gekennzeichnet, dass** zum Verschließen der Füllelemente (7) im Bereich ihrer Abgabeöffnungen (9) der gemeinsame Träger (12) mit den Verschließelementen (13) auf die Füllelemente (7) und/oder die Füllelemente (7) auf die Verschließelemente (13) zustellbar sind.

5. Füllmaschine nach einem der Ansprüche 2 - 4, **dadurch gekennzeichnet, dass** der gemeinsame Träger (12) Vorsprünge (12.1.1) aufweist, die mit ihrer Längserstreckung senkrecht oder im Wesentlichen senkrecht zur Transportrichtung (A) des Transportelementes orientiert sind und an denen jeweils wenigstens ein Verschließelement (13) vorgesehen oder gebildet ist, und dass der wenigstens eine Behälterträger (8) zwischen zwei in Transportrichtung (A) aufeinander folgenden Vorsprüngen (12.1.1) vorgesehen ist.

6. Füllmaschine nach einem der vorhergehenden Ansprüche, **dadurch gekennzeichnet, dass** die Verschließelemente (13) an einem ersten oberen Tragringabschnitt (12.1) und die Wägezellen (11) an einem zweiten unteren Tragringabschnitt (12.2) des Tragringes (12) vorgesehen sind.

7. Füllmaschine nach einem der vorhergehenden Ansprüche, **dadurch gekennzeichnet, dass** der wenigstens eine Behälterträger (8) zum Halten der Behälter an einem Halsring oder Mündungsflansch ausgebildet ist.

## Claims

1. Filling machine for filling containers (2) with a filling material, having a plurality of filling positions (4) formed on a rotating transport element, for example on the circumference of a rotor (3) that can be driven in rotation about a vertical machine axis, said filling positions each having a filling element (7) for the controlled dispensing of the filling material into a container (2), and also a functional element which is designed as a container carrier (8), which, together with at least one further functional element assigned to the respective filling position (4), is arranged on a carrier (12) common to all the filling positions (4) in the form of a carrier ring, which is configured in such a way as to be moved together with the transport element, in synchrony and in the same direction, but in the transport direction (A) of the transport element, as well as being adjustable against this transport direction (A) relative to the transport element by one adjustment step, which corresponds to the opposite spacing interval which the functional elements assigned to the respective filling position (4) have in relation to one another in the transport direction (A), wherein the container carrier (8) is equipped with a weighing cell (11), secured to the common carrier (12), for a quantity-controlled filling of the containers (2), wherein the at least one container carrier (8) is held above the weighing cell (11) on the common carrier (12), and wherein each filling position (4) comprises at least two different container carriers (8), and that an independent weighing cell (11) is assigned to each container carrier (8), or that a common weighing cell (11) is assigned to the container carriers (8) of each filling position (4).

2. Filling machine according to claim 1, **characterised in that** at least one functional element assigned to each filling position (4) is a closure element (13) for closing the filling elements (7) in the region of their dispensing openings (9), for example in the form of a closure plate or closure cap.

3. Filling machine according to claim 2, **characterised in that** the weighing cells (11) are provided on the common carrier (12) beneath the level of the closure elements (13).

4. Filling machine according to claim 2 or 3, **characterised in that**, in order to close the filling elements (7) in the region of their dispensing openings (9), the common carrier (12) with the closure elements (13) can be moved onto the filling elements (7) and/or the filling elements (7) can be moved onto the closure elements (13).

5. Filling machine according to any one of claims 2-4, **characterised in that** the common carrier (12) comprises projections (12.1.1), which are oriented with their longitudinal extensions perpendicular or essentially perpendicular to the transport direction (A) of the transport element, and on which in each case at least one closure element (13) is provided or formed, and that the at least one container carrier (8) is provided between two projections (12.1.1) following one another in the transport direction (A).

6. Filling machine according to any one of the preceding claims, **characterised in that** the closure elements (13) are provided on a first upper carrier ring (12.1), and the weighing cells (11) are provided on a second lower carrier ring section (12.2) of the carrier ring (12).

7. Filling machine according to any one of the preceding claims, **characterised in that** the at least one container carrier (8) is configured for holding the containers at a neck ring or mouth flange.

## Revendications

1. Machine de remplissage pour le remplissage de récipients (2) avec un produit de remplissage, avec plusieurs positions de remplissage (4) réalisées au niveau d'un élément de transport périphérique, par exemple sur la périphérie d'un rotor (3) entraînable en révolution autour d'un axe de machine vertical avec respectivement un élément de remplissage (7) pour la sortie commandée du produit de remplissage dans un récipient (2) ainsi qu'avec un élément fonctionnel réalisé comme support de récipient (8) qui est agencé conjointement avec au moins un autre élément fonctionnel associé à la position de remplissage (4) respective au niveau d'un support (12) commun à toutes les positions de remplissage (4) sous la forme d'un anneau porteur qui est conçu de manière à être déplacé de façon synchrone et dans le même sens avec l'élément de transport, mais est réglable dans le sens de transport (A) de l'élément de transport ainsi que dans le sens inverse à ce sens de transport (A) par rapport à l'élément de transport d'un incrément de réglage qui correspond à la distance mutuelle que les éléments fonctionnels associés à la position de remplissage respective (4) présentent dans le sens de transport (A) les uns par rapport aux autres, dans laquelle le support de récipient (8) est équipé d'une cellule de pesage (11) fixée au support (12) commun pour un remplissage à quantité commandée des récipients (2), dans laquelle l'au moins un support de récipient (8) est maintenu par le biais de la cellule de pesage (11) au niveau du support commun (12) et dans laquelle chaque position de remplissage (4) présente au moins deux supports de récipient (8) différents, et qu'une cellule de pesage (11) autonome est associée à chaque support de récipient (8), ou qu'une cellule de pesage (11) commune est associée aux supports de récipient (8) de chaque position de remplissage (4).

2. Machine de remplissage selon la revendication 1, **caractérisée en ce qu'**au moins un élément fonctionnel associé à chaque position de remplissage (4) est un élément de fermeture (13) pour la fermeture des éléments de remplissage (7) dans la zone de leurs ouvertures de sortie (9), par exemple sous la forme d'une plaque de fermeture ou d'un clapet de fermeture.

3. Machine de remplissage selon la revendication 2, **caractérisée en ce que** les cellules de pesage (11) sont prévues en dessous du niveau des éléments de fermeture (13) au niveau du support commun (12).

4. Machine de remplissage selon l'une des revendications 2 ou 3, **caractérisée en ce que** pour la fermeture des éléments de remplissage (7) dans la zone de leurs ouvertures de sortie (9) le support (12) commun avec les éléments de fermeture (13) peut être avancé sur les éléments de remplissage (7) et/ou les éléments de remplissage (7) peuvent être avancés sur les éléments de fermeture (13).

5. Machine de remplissage selon l'une des revendications 2 à 4, **caractérisée en ce que** le support (12) commun présente des saillies (12.1.1) qui sont orientées avec leur étendue longitudinale perpendiculairement ou sensiblement perpendiculairement au sens de transport (A) de l'élément de transport et au niveau desquelles respectivement au moins un élément de fermeture (13) est prévu ou formé, et que l'au moins un support de récipient (8) est prévu entre deux saillies (12.1.1) se suivant l'une l'autre dans le sens de transport (A).

6. Machine de remplissage selon l'une des revendications précédentes, **caractérisée en ce que** les éléments de fermeture (13) sont prévus au niveau d'une première section d'anneau porteur (12.1) supérieure et les cellules de pesage (11) sont prévues au niveau d'une seconde section d'anneau porteur (12.2) inférieure de l'anneau porteur (12).

7. Machine de remplissage selon l'une des revendications précédentes, **caractérisée en ce que** l'au moins un support de récipient (8) est réalisé pour le maintien des récipients au niveau d'une bague de col ou d'une bride d'embouchure.
